# EUROPÄISCHE PATENTSCHRIFT

(11) **EP 3 714 991 B1**
(45) Veröffentlichungstag und Bekanntmachung des Hinweises auf die Patenterteilung: **05.07.2023**
(21) Anmeldenummer: 20166442.2
(22) Anmeldetag: 27.03.2020
(51) Int. Cl.: B05B 13/00, B08B 9/00

(54) **SPRÜHVORRICHTUNG ZUM VERSPRÜHEN VON FLUIDEN**
SPRAY DEVICE FOR SPRAYING FLUIDS
DISPOSITIF DESTINÉ À LA PULVÉRISATION DES FLUIDES

(30) Priorität: 27.03.2019 DE 102019002183
(43) Veröffentlichungstag der Anmeldung: 30.09.2020
(73) Patentinhaber: Casnico, Pierre, 72768 Reutlingen (DE)
(72) Erfinder: Casnico, Pierre, 72768 Reutlingen (DE)
(74) Vertreter: Patentanwälte Magenbauer & Kollegen Partnerschaft mbB

(56) Entgegenhaltungen:
- WO-A1-03/004181
- DE-A1- 19 938 435
- GB-A- 1 051 189

## Beschreibung

Die Erfindung betrifft eine Sprühvorrichtung zum Versprühen von Fluiden.

Aus der GB 1 051 189 A ist eine Vorrichtung zum Reinigen von Behältern bekannt, die einem Flüssigkeitsabgaberohr, ein am Auslassende des Rohres drehbar gelagertes Trägerteil 5, eine Antriebseinheit zum Drehen des Trägerteiles um die Längsachse des Rohres und mindestens eine Düse, die an dem Trägerteil angebracht ist und relativ zu dem Teil um eine Achse gedreht werden kann, umfasst. Hierbei ist vorgesehen, dass die Achse sowohl in Bezug auf die Drehachse des Trägerteils als auch auf seine eigene Längsachse schräg verläuft. Die Düse wird durch ein Zahnrad gedreht, das in ein weiteres Zahnrad eingreift, welches fest mit dem Rohr verbunden ist. Ferner ist ein Düsenpaar vorgesehen, dem über zwei koaxiale Rohre jeweils ein Fluid zugeführt werden kann, wobei die Düsen an parallele, entgegengesetzt gerichtete Kanäle angeschlossen sind.

Aus der DE 199 38 435 ist Reinigungsvorrichtung für Behälter bekannt, die einen Spritzkopf und ein Lagerteil umfasst, wobei der Spritzkopf mittels einer Lagerung drehbar an dem Lagerteil gehalten ist, wobei zwischen dem Lagerteil und dem Spritzkopf ein Abstandsraum angeordnet ist, der in räumlicher Verbindung mit der Umgebung steht, und wobei der Spritzkopf wenigstens eine Sprühdüse aufweist, der Spülflüssigkeit mittels einer Spülmittelzuführ-Leitung zuführbar ist. Ferner ist vorgesehen, dass der Abstandsraum in räumlicher Verbindung mit der Spülmittelzuführ-Leitung steht.

Die Aufgabe der Erfindung besteht darin, eine Sprühvorrichtung bereitzustellen, die eine verbesserte Reinigungswirkung ermöglicht.

Diese Aufgabe wird für eine Sprühvorrichtung der eingangs genannten Art mit den Merkmalen des Anspruchs 1 gelöst. Die erfindungsgemäße Sprühvorrichtung umfasst einen Sprühausleger, der ein Außenrohr, eine drehbeweglich im Außenrohr um eine erste Rotationsachse gelagerte Innenwelle und einen mit der Innenwelle gekoppelten, drehbeweglich gegenüber dem Außenrohr gelagerten Düsenträger aufweist, wobei am Außenrohr ein erster Eingangsanschluss für eine Bereitstellung eines ersten Fluids an den Sprühausleger und ein zweiter Eingangsanschluss für eine Bereitstellung eines zweiten Fluids an den Sprühausleger ausgebildet sind, wobei der erste Eingangsanschluss mit einem ersten Fluidkanal im Außenrohr und mit einem ersten Düsenkanal im Düsenträger fluidisch kommunizierend verbunden ist und wobei der zweite Eingangsanschluss mit einem zweiten Fluidkanal im Außenrohr und mit einem zweiten Düsenkanal im Düsenträger fluidisch kommunizierend verbunden ist, wobei die Innenwelle mit wenigstens einer quer zur ersten Rotationsachse ausgerichteten ersten Querbohrung versehen ist, die fluidisch kommunizierend mit dem ersten Fluidkanal verbunden ist.

Mit Hilfe eines solchen Sprühauslegers kann eine Zufuhr von unterschiedlichen Fluiden auf eine zu reinigende Oberfläche bzw. in einem zu reinigenden Behälterinnenraum durchgeführt werden. Beispielhaft ist vorgesehen, dass am ersten Eingangsanschluss ein Reinigungsfluid, beispielsweise eine Mischung von Wasser und Reinigungsmittel, zur Verfügung gestellt wird, während am zweiten Eingangsanschluss ein Spülfluid, beispielsweise Wasser, zur Verfügung gestellt wird. Dabei kann der Düsenträger mit unterschiedlichen Sprühdüsen ausgestattet sein, die jeweils auf das am entsprechenden Eingangsanschluss zur Verfügung gestellte Fluid angepasst sind. Ergänzend oder alternativ kann auch vorgesehen sein, an beiden Eingangsanschlüssen das gleiche Fluid zur Verfügung zu stellen und lediglich die Eigenschaften der gegebenenfalls unterschiedlich ausgebildeten Sprühdüsen, die dem ersten Eingangsanschluss bzw. dem zweiten Eingangsanschluss zugeordnet sind, zu nutzen. Insbesondere kann vorgesehen sein, eine zeitliche Abfolge der Bereitstellung von Fluid am ersten Eingangsanschluss und am zweiten Eingangsanschluss vorzugeben, um spezifische Reinigungseffekte hervorrufen zu können.

Durch die Möglichkeit zur Rotation des Düsenträgers gegenüber dem Außenrohr ist eine vorteilhafte Reinigungswirkung gewährleistet, da sich eine räumliche Ausrichtung der am Düsenträger angeordneten, den jeweiligen Düsenkanälen zugeordneten Sprühdüsen im Zuge der Rotationsbewegung verändern lässt.

Bevorzugt ist vorgesehen, dass dem ersten Eingangsanschluss und/oder dem zweiten Eingangsanschluss jeweils wenigstens zwei am Düsenträger aufgenommene Sprühdüsen zugeordnet sind.

Zweckmäßig ist es, wenn der erste Fluidkanal als Bohrung in der Innenwelle ausgebildet ist. Hierdurch lässt sich eine platzsparende Fluidzufuhr vom ersten Eingangsanschluss zum ersten Düsenkanal verwirklichen.

Erfindungsgemäß ist vorgesehen, dass die Innenwelle mit wenigstens einer quer zur ersten Rotationsachse ausgerichteten ersten Querbohrung versehen ist, die fluidisch kommunizierend mit dem ersten Fluidkanal verbunden ist. Hierdurch wird eine konstruktiv einfache Zufuhr von Fluid ausgehend vom ersten Eingangsanschluss in die Bohrung der Innenwelle verwirklichen. Bevorzugt ist vorgesehen, dass die erste Querbohrung gegenüberliegend zum ersten Eingangsanschluss angeordnet ist. Sofern eine pulsierende Fluidströmung gewünscht ist, kann vorgesehen sein, dass eine fluidisch kommunizierende Verbindung zwischen dem ersten Eingangsanschluss und der Bohrung in der Innenwelle lediglich dann vorliegt, wenn die Querbohrung dem ersten Eingangsanschluss gegenüberliegt. Wird hingegen eine kontinuierliche Fluidströmung vom ersten Eingangsanschluss in die Bohrung der Innenwelle gewünscht, kann wahlweise eine umlaufende Eindrehung in der Art einer umlaufenden Nut, die auch als Ringnut bezeichnet wird, an der Innenwelle und/oder eine umlaufende Eindrehung in der Art einer umlaufenden Nut, die aus als Ringnut bezeichnet wird, an einer Innenwand des Außenrohrs im Bereich des ersten Eingangsanschlusses und der Querbohrung im der Innenwelle vorgesehen werden.

Bei einer Weiterbildung der Erfindung ist vorgesehen, dass die Innenwelle mit einem Koppelkörper drehfest verbunden ist und dass der Düsenträger drehbeweglich um eine zweite Rotationsachse am Koppelkörper gelagert ist, wobei die erste Rotationsachse und die zweite Rotationsachse einen Winkel zwischen 90 Grad und 180 Grad einschließen, sowie mit einer Getriebeeinrichtung, die zur Bewegungskopplung des Düsenträgers mit dem Außenrohr ausgebildet ist. Durch die drehbewegliche Lagerung des Düsenträgers am Koppelkörper kann der Düsenträger bei einer Rotation der Innenwelle und des damit gekoppelten Koppelkörpers eine Rotationsbewegung um die zweite Rotationsachse durchführen, wobei diese Rotationsbewegung des Düsenträgers gegebenenfalls unabhängig von der Rotationsbewegung des Koppelkörpers um die erste Rotationsachse ist. Beispielhaft kann vorgesehen sein, dass die Sprühdüsen am Düsenträger derart ausgerichtet sind, dass bei einem Sprühvorgang ein Drehmoment auf den Düsenträger ausgeübt wird, so dass dieser allein durch den Sprühvorgang in eine Rotationsbewegung um die zweite Rotationsachse versetzt wird. Alternativ kann eine Zwangskopplung zwischen den Düsenträger und dem Außenrohr vorgesehen sein, wodurch bei einer Rotationsbewegung des Koppelkörpers um die erste Rotationsachse eine zwangsläufige Rotationsbewegung des Düsenträgers sowohl um die erste Rotationsachse als auch um die zweite Rotationsachse erfolgt und damit eine Überlagerung zweier Rotationsbewegungen für den Düsenträger vorliegt, womit gewährleistet werden kann, dass das aus den Sprühdüsen austretende Fluid vorteilhaft in einem großen Raumvolumen verteilt werden kann.

Vorteilhaft ist es, wenn im Koppelkörper ein erster Verbindungskanal zur Verbindung des ersten Fluidkanals im Außenrohr mit dem ersten Düsenkanal des Düsenträgers ausgebildet ist und wenn im Koppelkörper ein zweiter Verbindungskanal zur Verbindung des zweiten Fluidkanals im Außenrohr mit dem zweiten Düsenkanal des Düsenträgers ausgebildet ist. Hierdurch wird eine kompakte Gestaltung des Sprühauslegers möglich, da eine Weiterleitung des am ersten Eingangsanschluss bereitgestellten Fluid sowie des am zweiten Eingangsanschluss bereitgestellten Fluids nicht nur innerhalb des Außenrohrs und des Düsenträgers, sondern auch innerhalb des Koppelkörpers gewährleistet ist.

In weiterer Ausgestaltung der Erfindung ist vorgesehen, dass im Außenrohr ein rotationssymmetrisch zur ersten Rotationsachse ausgebildeter Hülsenkörper aufgenommen ist, der eine längs der ersten Rotationsachse erstreckte Längsbohrung aufweist, die mit einer Außenwand der Innenwelle zumindest abschnittsweise den zweiten Fluidkanal begrenzt. Der Hülsenkörper dient somit zur Begrenzung des zweiten Fluidkanals, kann jedoch zusätzlich mit Lagermitteln und/oder Dichtmitteln versehen sein, um beispielsweise eine fluiddichte Abtrennung gegenüber dem ersten Eingangsanschluss und dem ersten Fluidkanal zu gewährleisten und auch die drehbewegliche Lagerung der Innenwelle gegenüber dem Außenrohr sicherzustellen. Beispielhaft ist vorgesehen, dass der Hülsenkörper in einer dem Antriebsgehäuse abgewandte Mündungsöffnung des Außenrohrs montiert ist, insbesondere dort ein geschraubt ist.

Bevorzugt ist vorgesehen, dass der Hülsenkörper mit wenigstens einer, vorzugsweise gegenüberliegend zum zweiten Eingangsanschluss angeordneten, quer zur ersten Rotationsachse ausgerichteten zweiten Querbohrung versehen ist, die fluidisch kommunizierend mit dem zweiten Fluidkanal verbunden ist.

Zweckmäßig ist es, wenn an einer Stirnfläche des Hülsenkörpers ein umlaufendes, insbesondere als Kegelrad ausgebildetes, Zahnrad ausgebildet ist. Dieses Zahnrad bildet zusammen mit einer am Düsenträger ausgebildeten Verzahnung eine Getriebeeinrichtung, mit der eine bewegliche Zwangskopplung zwischen dem Außenrohr und den Düsenträger verwirklicht werden kann. Dabei sind eine Ausrichtung der ersten Rotationsachse und der zweiten Rotationsachse sowie eine Gestaltung des Zahnrads am Hülsenkörper und der Verzahnung am Düsenträger derart aufeinander abgestimmt, dass die Verzahnung am Düsenträger an genau einer Stelle in das Zahnrad am Hülsenkörper eingreift und dadurch bei einer Rotationsbewegung des Koppelkörpers eine Abwälzbewegung der Verzahnung am Düsenträger gegenüber dem Zahnrad am Hülsenkörper erfolgt.

Bei einer vorteilhaften Weiterbildung der Erfindung ist vorgesehen, dass der Koppelkörper einen koaxial zur zweiten Rotationsachse ausgerichteten Lagerstutzen aufweist, an dem der Düsenträger drehbeweglich gelagert ist, wobei der Lagerstutzen mehrere koaxial zur zweiten Rotationsachse ausgerichtete Ringnuten aufweist, die zur Aufnahme von Dichtmitteln und/oder Lagermitteln ausgebildet sind. Der Lagerstutzen dient somit zum einen der drehbeweglichen Lagerung des Düsenträgers am Koppelkörper, wobei hierzu Lagermittel wie beispielsweise Kugellager oder Gleitlager in einer oder mehrerer der Ringnuten des Lagerstutzens aufgenommen sind. Ferner wird durch die Ringnuten eine Verwirklichung einer Abdichtung zwischen dem Lagerstutzen und dem Düsenträger ermöglicht, was insbesondere im Hinblick auf die Fluidzufuhr zwischen den Eingangsanschlüssen und den Düsenkanälen von Bedeutung ist.

Vorteilhaft ist es, wenn im ersten Düsenkanal des Düsenträgers eine erste Sprühdüse aufgenommen ist und wenn im zweiten Düsenkanal des Düsenträgers eine zweite Sprühdüse aufgenommen ist, wobei die erste Sprühdüse eine geringere Längenerstreckung und/oder eine kleinere Sprühöffnung als die zweite Sprühdüse aufweist. Durch die geometrisch unterschiedliche Gestaltung der ersten Sprühdüsen und der zweiten Sprühdüsen kann ein erstes Fluid, das am ersten Eingangsanschluss bereitgestellt wird, in anderer Weise versprüht werden als ein zweites Fluid, das am zweiten Eingangsanschluss bereitgestellt wird.

Vorteilhafte Ausführungsformen der Erfindung sind in der Zeichnung dargestellt. Hierbei zeigt:
- Figur 1: eine Schnittdarstellung einer ersten Ausführungsform einer Sprühvorrichtung in einer ersten Rotationsstellung,
- Figur 2: eine Schnittdarstellung der ersten Ausführungsform der Sprühvorrichtung in einer zweiten Rotationsstellung,
- Figur 3: eine perspektivische Darstellung der ersten Ausführungsform der Sprühvorrichtung gemäß den Figuren 1 und 2,
- Figur 4: eine perspektivische Darstellung des in der ersten Ausführungsform verwendeten Koppelkörpers,
- Figur 5: eine Schnittdarstellung einer zweiten Ausführungsform einer Sprühvorrichtung, und
- Fig. 6: eine perspektivische Darstellung der zweiten Ausführungsform der Sprühvorrichtung gemäß der Figur 5

Ein in den Figuren 1 bis 3 gezeigtes erstes Ausführungsbeispiel einer Sprühvorrichtung 50 ist zum Reinigen eines Behälterinnenraums mit vorzugsweise zwei verschiedenen Fluiden, beispielsweise mit Reinigungsschaum als erstem Fluid und Wasser als zweiten Fluid, ausgebildet.

Die Sprühvorrichtung 50 umfasst gemäß den Figuren 1 bis 3 eine Antriebseinrichtung 1, die einen in den Zeichnungen nicht näher dargestellten, insbesondere als Elektromotor mit nachgeschaltetem Getriebe ausgebildeten, Antrieb aufweist, der in einem nur abschnittsweise dargestellten Antriebsgehäuse 21 aufgenommen ist. Ferner umfasst die Sprühvorrichtung 50 einen mit dem Antriebsgehäuse 21 gekoppelten Sprühausleger 3.

Das Antriebsgehäuse 21 und ein Außenrohr 14 des Sprühauslegers 3 der Sprühvorrichtung 50 sind fest miteinander verbunden, beispielhaft ist der Sprühausleger 3 endseitig in eine axial ausgerichtete Ausnehmung 10 im Antriebsgehäuse 21 eingesteckt und mit einer nicht näher dargestellten Schraubverbindung festgelegt. Beispielhaft ist der Sprühausleger 3 zur Befestigung an einer nur schematisch in gestrichelter Darstellung gezeigten Behälterwand 51 ausgebildet. Hierzu kann beispielsweise ein nicht dargestellter, umlaufender Ringbund am hohlzylindrisch ausgebildeten Außenrohr 14 des Sprühauslegers 3 ausgebildet sein, der als Befestigungsflansch genutzt werden kann, um den Sprühausleger 3 mittels nicht näher gezeigter Befestigungsschrauben an der Behälterwand 51 festzuschrauben.

Die Antriebseinrichtung 1 umfasst eine, beispielsweise als Getriebeausgangswelle eines elektrischen Getriebemotors ausgebildete, Antriebswelle 20, die gemäß der Darstellung der Figuren 1 und 2 in vertikaler Richtung nach unten abragt und die zur Bereitstellung einer Rotationsbewegung um eine erste Rotationsachse 22 ausgebildet ist, sowie eine an der Antriebswelle 20 endseitig angeordnete Kupplung 2, die beispielsweise als Klauenkupplung mit einem zwischen einander gegenüberliegenden Klauenanordnungen aufgenommenen, nicht näher dargestellten Koppelelement aus eine elastischen Material, insbesondere als Elastomerkupplung, verwirklicht sein kann.

Im Außenrohr 14 des Sprühauslegers 3 ist eine Innenwelle 15 drehbar um die Rotationsachse 22 gelagert, die mittels der Kupplung 2 mit der Antriebswelle 20 drehfest gekoppelt ist. Die Innenwelle 15 ist abschnittsweise von einem ersten Fluidkanal 16 durchsetzt, der sich längs der ersten Rotationsachse 22 zwischen ersten Querbohrungen 17, die quer zur ersten Rotationsachse 22 benachbart zur Antriebseinrichtung 1 in die Innenwelle 15 eingebracht sind, und einer stirnseitigen, entfernt von der Antriebseinrichtung 1 angeordneten Mündungsöffnung 18 erstreckt.

Im Bereich der ersten Querbohrungen 17 ist im Außenrohr 14 ein umlaufender erster Ringkanal 19 ausgebildet, der eine fluidisch kommunizierende Verbindung zwischen einem ersten Eingangsanschluss 23 des Außenrohrs 14 und den ersten Querbohrungen 17 sowie dem ersten Fluidkanal 16 gewährleistet.

An einem dem Antrieb 1 abgewandten Endbereich des Außenrohrs 14 ist ein rein exemplarisch rotationssymmetrisch zur ersten Rotationsachse 22 ausgebildeter Hülsenkörper 5 im Außenrohr 14 aufgenommen. Der Hülsenkörper 5 ist drehfest mit dem Außenrohr 14 verbunden und ist von einer längs der ersten Rotationsachse 22 erstreckten Längsbohrung 24 durchsetzt, in der abschnittsweise die Innenwelle 15 verläuft. An einem stirnseitigen Endbereich des Hülsenkörpers 5 ist ein in der Art eines Kegelrads ausgebildetes Zahnrad 25 einstückig angeformt, das geringfügig über das Außenrohr 14 abragt. Ferner ist ein Dichtringe 9 zwischen der Innenwelle 15 und dem Hülsenkörper 5 vorgesehen, um zumindest abschnittsweise eine fluiddichte Lagerung der Innenwelle 15 gegenüber dem Hülsenkörper 5 zu gewährleisten.

Die Innenwelle 15 ist drehbar im Außenrohr 14 gelagert und abgedichtet. Hierzu sind Gleitlager 11, 12 zwischen dem Außenrohr 14 und der Innenwelle 15 angeordnet. Ferner sind Dichtringe 13 zwischen dem Außenrohr 14 und der Innenwelle 15 vorgesehen, um zumindest abschnittsweise eine fluiddichte Lagerung der Innenwelle 15 gegenüber der Außenrohr 14 zu gewährleisten.

An einem der Antriebseinrichtung 1 abgewandten Endbereich des Außenrohrs 14 sind ein Koppelkörper 35 und ein daran angebrachter Düsenträger 30 angeordnet. Hierbei ist der Koppelkörper 35 mit einem Stutzenabschnitt 61 drehfest mit der Innenwelle 15 gekoppelt.

Der Düsenträger 30 ist an einer rein exemplarisch eben ausgebildeten Oberseite 31 mit einer randseitigen, radial außenliegend angeordneten, kreisförmig umlaufenden Verzahnung 32 versehen, die für einen Eingriff in das Zahnrad 25 des Hülsenkörpers 5 ausgebildet ist. Bei einer Rotationsbewegung des Düsenträgers 30 um die erste Rotationsachse 22, die durch eine Rotation der Innenwelle 15 und des damit drehfest verbundenen Koppelkörpers 35 bewirkt werden kann, kommt es zu einer Abwälzbewegung der Verzahnung 32 des Düsenträgers 30 am Zahnrad 25 des Hülsenkörpers 5, woraus eine Rotationsbewegung des Düsenträgers 30 um eine zweite Rotationsachse 33 resultiert, die rein exemplarisch in einem Winkel 60 von 135 Grad gegenüber der ersten Rotationsachse 22 ausgerichtet ist. Hierfür ist der erste Düsenträger 30 drehbeweglich um die zweite Rotationsachse 33 am Koppelkörper 35 gelagert.

Der Koppelkörper 35 ist von einem ersten Verbindungskanal 38 durchsetzt, der zumindest bereichsweise koaxial zur ersten Rotationsachse 22 ausgerichtet ist und in fluidisch kommunizierender Verbindung mit dem ersten Fluidkanal 16 steht. Ferner verläuft der erste Verbindungkanal 38 abschnittsweise koaxial zur zweiten Rotationsachse 33 und ist an einem der Innenwelle 15 abgewandten Endbereich fluidisch kommunizierend mit zweiten Querbohrungen 39 verbunden, die ihrerseits quer zur zweiten Rotationsachse 33 in den Koppelkörper 35 eingebracht sind.

Wie der Darstellung der Figur 1 entnommen werden kann, erstrecken sich im Düsenträger 30 ausgehend von einem Ringkanal 40, der radial umlaufend im Bereich der zweiten Querbohrungen 39 des Koppelkörpers 35 angeordnet ist, schräg zur zweiten Rotationsachse 33 in radialer Richtung nach außen erstreckte erste Düsenkanäle 41, die in ersten Düsenaufnahmen 42 ausmünden. In den rein exemplarisch als Gewindebohrungen ausgebildeten ersten Düsenaufnahmen 42 sind jeweils erste Sprühdüsen 43 eingeschraubt, die nicht näher dargestellte Sprühöffnungen aufweisen. Aus den Sprühöffnungen kann ein, insbesondere flüssiges, erstes Fluid austreten, das am ersten Eingangsanschluss 23 des Außenrohrs 14 bereitgestellt wird und über den ersten Fluidkanal 16 und den ersten Verbindungskanal 38 sowie die ersten Düsenkanäle zu den Düsenaufnahmen 42 geleitet werden kann.

Beispielhaft weist der Koppelkörper 35 eine erste ringförmige, insbesondere eben, ausgebildete Schnittfläche 36 auf, die gegenüberliegend zu einer ebenen Stirnfläche 6 des Hülsenkörpers 5 angeordnet ist. Zwischen der Schnittfläche 36 und der ebenen Stirnfläche 6 des Hülsenkörpers 5 ist ein kreisringförmiges, nur schematisch dargestelltes ringförmiges Gleitlager 7 ausgebildet, das für die drehbewegliche Abstützung des Koppelköpers 35 am Hülsenkörper 5 dient. In einem Außenbereich der ersten Schnittfläche 36 ist eine umlaufende Nut 37 eingebracht, in die das Zahnrad 25 des Hülsenkörpers 5 freigängig hineinragt.

Zwischen einer dem Düsenträger 30 zugewandten zweiten, eben ausgebildeten Schnittfläche 101 und der gegenüberliegend angeordneten Oberseite 31 des Düsenträgers 30 ist ein weiteres ringförmiges Gleitlager 8 angeordnet, das für eine drehbewegliche Lagerung des Düsenträgers 30 gegenüber dem Koppelkörper 35 ausgebildet ist.

Durch die Wechselwirkung der Verzahnung 32 des Düsenträgers 30 mit dem Zahnrad 25 erfolgt somit bei einer Rotationsbewegung der Innenwelle 15 relativ zum Außenrohr 14 eine Überlagerung einer Rotationsbewegung des Düsenträgers 30 um die erste Rotationsachse 22 mit einer Rotationsbewegung des Düsenträgers 30 um die zweite Rotationsachse 33, wodurch ein aus den erste Sprühdüsen 43 austretendes erstes Fluid in einem nicht näher dargestellten Raumvolumen versprüht werden kann.

Ferner ist am Außenrohr 14 ein zweiter Eingangsanschluss 44 ausgebildet, der eine Zufuhr eines zweiten Fluids in einen zwischen dem Außenrohr 14 und dem Hülsenkörper 5 ausgebildeten zweiten Ringkanal 45 ermöglicht. Der zweite Ringkanal 45 steht mit dritten Querbohrungen 46, die in den Hülsenkörper 5 quer zur ersten Rotationsachse 22 eingebracht sind, in fluidisch kommunizierender Verbindung mit einem längs der ersten Rotationsachse 22 zwischen einer Innenwand 47 des Hülsenkörpers 5 und einer Außenwand 49 der Innenwelle 15 bis zum Koppelkörper 35 erstreckten, als Ringkanal ausgebildeten zweiten Fluidkanal 48.

Wie der Darstellung der Figur 2 entnommen werden kann, die die Sprühvorrichtung 50 in einer zweiten Rotationsstellung für den Düsenträger 30 zeigt, weist der Düsenträger 30 parallel zur zweiten Rotationsachse 33 verlaufende, beispielhaft als zylindrische Bohrungen ausgebildete zweite Düsenkanäle 54 auf. Die zweiten Düsenkanäle 54 münden jeweils in zweiten Düsenaufnahmen 55 aus, in denen jeweils zweite Sprühdüsen 56 aufgenommen sind. Die zweiten Sprühdüsen 56 sind rein exemplarisch mehrteilig ausgebildet und weisen verglichen mit den ersten Sprühdüsen 43 eine größere Längenerstreckung auf.

Um eine fluidisch kommunizierende Verbindung zwischen dem zweiten Fluidkanal 48 und einer im Düsenträger ausgebildeten Ringnut 53 zu gewährleisten, sind im Koppelkörper 35 mehrere als Bohrungen ausgebildete zweite Verbindungskanäle 58, 59 ausgebildet, wobei einer der Verbindungskanäle 58 rein exemplarisch geradlinig und einer der Verbindungskanäle 59 rein exemplarisch abgewinkelt ist. Ferner steht die Ringnut 53 in fluidisch kommunizierender Verbindung mit den Düsenkanälen 54, so dass ein am zweiten Eingangsanschluss 44 bereitgestelltes Fluid durch das Außenrohr 14 zum Koppelkörper 35 und von dort über den Düsenträger 30 bis zu den zweiten Sprühdüsen 56 geleitet werden kann.

Bei der Rotation der Innenwelle 15 relativ zum Außenrohr 14 erfolgt für die zweiten Sprühdüsen 56 in gleicher Weise die Überlagerung der Rotationsbewegung des Düsenträgers 30 um die erste Rotationsachse 22 mit der Rotationsbewegung des Düsenträgers 30 um die zweite Rotationsachse 33, wodurch ein aus den zweiten Sprühdüsen 56 austretendes zweites Fluid in einem nicht näher dargestellten Raumvolumen versprüht werden kann.

Wie der Darstellung der Figur 4 entnommen werden kann, weist der Koppelkörper 35 rein exemplarisch einen als Halbkugelabschnitt ausgebildeten Grundkörper 100 auf, von dem der koaxial zur zweiten Rotationsachse 33 ausgerichtete Lagerstutzen 62 abragt, der für die drehbewegliche Lagerung des Düsenträgers 30 ausgebildet ist. Hierzu ist der Lagerstutzen 62 mit mehreren koaxial zur zweiten Rotationsachse 33 ausgerichteten Ringnuten 63, 64 versehen, die zur Aufnahme von Dichtmitteln 102 bzw. Lagermitteln 103 ausgebildet sind, wie sie in den Darstellungen der Figuren 1 und 2 erkennbar sind.

In den Fig. 5 und Fig.6 wird beispielhaft eine zweite Ausführungsform einer Sprühvorrichtung 65 gezeigt, die für eine Flächenreinigung ausgebildet ist. Die Sprühvorrichtung 65 weist gegenüber der Sprühvorrichtung 50 eine vereinfachte Aufbauweise auf, da für die Flächenreinigung keine komplexe Überlagerung von Rotationsbewegungen erforderlich ist.

Bei der Sprühvorrichtung 65 ist ein Außenrohr 66 an einem Antriebsgehäuse 67 festgelegt. In dem Antriebsgehäuse 67 ist ein nicht näher dargestellter Antriebsmotor, bei dem es sich beispielsweise um einen elektrischen Getriebemotor handeln kann, aufgenommen. Eine Antriebswelle 68 des Antriebsmotors ist drehbar um eine erste Rotationsachse am Antriebsgehäuse 67 gelagert und steht über eine Kupplung in drehfeste Verbindung mit einer Innenwelle 71, die drehbar im Außenrohr 66 gelagert ist. Die Innenwelle 71 ist mit einem Düsenträger 72 drehfest gekoppelt, der an einer dem Antriebsgehäuse 67 abgewandten Stirnfläche 73 des Außenrohrs 66 drehbeweglich gelagert ist. Hierzu sind zwischen der Stirnfläche 73 des Außenrohrs 66 und einer gegenüberliegenden Stirnfläche 74 des Düsenträgers 72 jeweils kreisringförmig ausgebildete Dichtungsanordnungen 75, 76 und 77 konzentrisch zueinander und koaxial zur ersten Rotationsachsen 69 angeordnet.

Am Außenrohr 66 sind ein erster Eingangsanschluss 78 und ein zweiter Eingangsanschluss 79 ausgebildet. Dabei ist der erste Eingangsanschluss 78 zur Bereitstellung eines ersten Fluids an den Düsenträger 72 ausgebildet, während der zweite Eingangsanschluss 79 zur Bereitstellung eines zweiten Fluids an den Düsenträger 72 ausgebildet ist. Für eine fluidisch kommunizierende Verbindung zwischen dem ersten Eingangsanschluss 78 und dem Düsenträger 72 ist ein, insbesondere als Längsbohrung parallel zur ersten Rotationsachse 69 ausgebildeter, erster Fluidkanal 90 in das Außenrohr 66 eingebracht. Für eine fluidisch kommunizierende Verbindung zwischen dem zweiten Eingangsanschluss 79 und dem Düsenträger 72 ist ein, insbesondere als Längsbohrung parallel zur ersten Rotationsachse 69 ausgebildeter, zweiter Fluidkanal 91 in das Außenrohr 66 eingebracht.

In die dem Außenrohr 66 gegenüberliegende Stirnfläche 74 des Düsenträgers 72 sind eine erste, radial innenliegende Ringnut 81 sowie eine zweite, radial außen liegende Ringnut 82 eingebracht, die in fluidisch kommunizierender Verbindung mit der erste Längsbohrung 81 bzw. der zweiten Längsbohrung 82 stehen. Ausgehend von der ersten Ringnut 81 erstreckt sich ein erster Düsenkanal 83 bis zu einer ersten Düsenaufnahme 85, in der eine erste Sprühdüse 87 aufgenommen ist. Ausgehend von der zweiten Ringnut 82 erstreckt sich ein zweiter Düsenkanal 84 bis zu einer zweiten Düsenaufnahme 86, in der eine zweite Sprühdüse 88 aufgenommen ist.

Bei einer Rotation der Innenwelle 71 relativ zum Außenrohr 66 sowie einer Zufuhr eines ersten Fluids am ersten Eingangsanschluss 78 und eines zweiten Fluids am zweiten Eingangsanschluss 79 erfolgt ein Versprühen des ersten Fluids durch die ersten Sprühdüsen 87 und ein Versprühen des zweiten Fluids durch die zweiten Sprühdüsen 88, womit das erste Fluid und das zweite Fluids in einen rein exemplarisch konusabschnittsförmig ausgebildeten Raumbereich eingebracht werden können und beispielsweise auf eine senkrecht zur Rotationsachse 69 ausgerichtete Oberfläche kreisflächig aufgebracht werden können.

## Patentansprüche

1. Sprühvorrichtung (50, 65) zum Versprühen von Fluiden, mit einem Sprühausleger (3; 93), der ein Außenrohr (14; 66), eine drehbeweglich im Außenrohr (14; 66) um eine erste Rotationsachse (22; 69) gelagerte Innenwelle (15; 71) und einen mit der Innenwelle (15; 71) gekoppelten, drehbeweglich gegenüber dem Außenrohr (14) gelagerten Düsenträger (30; 72) umfasst, wobei am Außenrohr (14) ein erster Eingangsanschluss (23; 78) für eine Bereitstellung eines ersten Fluids an den Sprühausleger (3; 93) und ein zweiter Eingangsanschluss (44; 79) für eine Bereitstellung eines zweiten Fluids an den Sprühausleger (3; 93) ausgebildet sind, wobei der erste Eingangsanschluss (23; 78) mit einem ersten Fluidkanal (16; 90) im Außenrohr (14; 66) und mit einem ersten Düsenkanal (41; 83) im Düsenträger (30; 72) fluidisch kommunizierend verbunden ist und wobei der zweite Eingangsanschluss (44; 79) mit einem zweiten Fluidkanal (48; 91) im Außenrohr (14; 66) und mit einem zweiten Düsenkanal (54; 84) im Düsenträger (30; 72) fluidisch kommunizierend verbunden ist, **dadurch gekennzeichnet, dass** die Innenwelle (15) mit wenigstens einer quer zur ersten Rotationsachse (22) ausgerichteten ersten Querbohrung (17) versehen ist, die fluidisch kommunizierend mit dem ersten Fluidkanal (16) verbunden ist.

2. Sprühvorrichtung nach Anspruch 1, **dadurch gekennzeichnet, dass** der erste Fluidkanal (16) als Bohrung in der Innenwelle (15) ausgebildet ist.

3. Sprühvorrichtung nach Anspruch 2, **dadurch gekennzeichnet, dass** die erste Querbohrung (17) gegenüberliegend zum ersten Eingangsanschluss (23) angeordnet ist.

4. Sprühvorrichtung (50, 65) nach Anspruch 1, 2 oder 3, **dadurch gekennzeichnet, dass** die Innenwelle (15) mit einem Koppelkörper (35) drehfest verbunden ist und dass der Düsenträger (30) drehbeweglich um eine zweite Rotationsachse (33) am Koppelkörper (35) gelagert ist, wobei die erste Rotationsachse (22) und die zweite Rotationsachse (33) einen Winkel (60) zwischen 90 Grad und 180 Grad einschließen, sowie mit einer Getriebeeinrichtung (25, 32), die zur Bewegungskopplung des Düsenträgers (30) mit dem Außenrohr (14) ausgebildet ist.

5. Sprühvorrichtung (50, 65) nach Anspruch 4, **dadurch gekennzeichnet, dass** im Koppelkörper (35) ein erster Verbindungskanal (38) zur Verbindung des ersten Fluidkanals (16) im Außenrohr (14) mit dem ersten Düsenkanal (41) des Düsenträgers (30) ausgebildet ist und dass im Koppelkörper (35) ein zweiter Verbindungskanal (58, 59) zur Verbindung des zweiten Fluidkanals (48) im Außenrohr (14) mit dem zweiten Düsenkanal (54) des Düsenträgers (30) ausgebildet ist.

6. Sprühvorrichtung nach Anspruch 4 oder 5, **dadurch gekennzeichnet, dass** im Außenrohr (14) ein rotationssymmetrisch zur ersten Rotationsachse (22) ausgebildeter Hülsenkörper (5) aufgenommen ist, der eine längs der ersten Rotationsachse (22) erstreckte Längsbohrung (24) aufweist, die mit einer Außenwand (49) der Innenwelle (15) zumindest abschnittsweise den zweiten Fluidkanal (48) begrenzt.

7. Sprühvorrichtung nach Anspruch 6, **dadurch gekennzeichnet, dass** der Hülsenkörper (5) mit wenigstens einer, vorzugsweise gegenüberliegend zum zweiten Eingangsanschluss (44) angeordneten, quer zur ersten Rotationsachse (22) ausgerichteten zweiten Querbohrung (46) versehen ist, die fluidisch kommunizierend mit dem zweiten Fluidkanal (48) verbunden ist.

8. Sprühvorrichtung (50, 65) nach Anspruch 6 oder 7, **dadurch gekennzeichnet, dass** an einer Stirnfläche des Hülsenkörpers (5) ein umlaufendes, insbesondere als Kegelrad ausgebildetes, Zahnrad (25) ausgebildet ist.

9. Sprühvorrichtung nach einem der Ansprüche 4 bis 8, **dadurch gekennzeichnet, dass** der Koppelkörper (35) einen koaxial zur zweiten Rotationsachse (33) ausgerichteten, Lagerstutzen (62) aufweist, an dem der Düsenträger (30) drehbeweglich gelagert ist, wobei der Lagerstutzen (62) mehrere koaxial zur zweiten Rotationsachse (33) ausgerichtete Ringnuten (63, 64) aufweist, die zur Aufnahme von Dichtmitteln und/oder Lagermitteln ausgebildet sind.

10. Sprühvorrichtung nach einem der vorhergehenden Ansprüche, **dadurch gekennzeichnet, dass** im ersten Düsenkanal (41; 83) des Düsenträgers (30; 72) eine erste Sprühdüse (43) aufgenommen ist und dass im zweiten Düsenkanal (54; 84) des Düsenträgers (30; 72) eine zweite Sprühdüse (56) aufgenommen ist, wobei die erste Sprühdüse (43) eine geringere Längenerstreckung und/oder eine kleinere Sprühöffnung als die zweite Sprühdüse (56) aufweist.

## Claims

1. A spray device (50, 65) for spraying fluids, comprising a spray boom (3; 93) including an outer tube (14; 66), an inner shaft (15; 71) rotatably mounted in the outer tube (14; 66) about a first axis of rotation (22; 69), and a nozzle carrier (30; 72) coupled to the inner shaft (15; 71) and rotatably mounted relative to the outer tube (14); 72), wherein a first inlet connection (23; 78) for providing a first fluid to the spray boom (3; 93) and a second inlet connection (44; 79) for providing a second fluid to the spray boom (3; 93) are formed on the outer tube (14), wherein the first inlet connection (23; 78) being connected in fluid communication with a first fluid channel (16; 90) in the outer tube (14; 66) and with a first nozzle channel (41; 83) in the nozzle carrier (30; 72), and the second input connection (44; 79) being connected to a second fluid channel (48; 91) in the outer tube (14; 66) and to a second nozzle channel (54; 84) in the nozzle carrier (30; 72) in fluid communication, **characterized in that** the inner shaft (15) is provided with at least one first transverse bore (17) which is aligned transversely with respect to the first axis of rotation (22) and is connected in fluid communication with the first fluid channel (16).

2. Spray device according to claim 1, **characterized in that** the first fluid channel (16) is formed as a bore in the inner shaft (15).

3. Spray device according to claim 2, **characterized in that** the first transverse bore (17) is arranged opposite the first input port (23).

4. Spray device (50, 65) according to claim 1, 2 or 3, **characterized in that** the inner shaft (15) is connected to a coupling body (35) in a rotationally fixed manner and **in that** the nozzle carrier (30) is mounted on the coupling body (35) in a rotationally movable manner about a second axis of rotation (33), wherein the first axis of rotation (22) and the second axis of rotation (33) enclose an angle (60) between 90 degrees and 180 degrees, as well as with a gear device (25, 32) which is designed for a motion coupling of the nozzle carrier (30) to the outer tube (14).

5. Spray device (50, 65) according to claim 4, **characterized in that** a first connecting channel (38) for connecting the first fluid channel (16) in the outer tube (14) to the first nozzle channel (41) of the nozzle carrier (30) is formed in the coupling body (35) and that a second connecting channel (58, 59) for connecting the second fluid channel (48) in the outer tube (14) to the second nozzle channel (54) of the nozzle carrier (30) is formed in the coupling body (35).

6. Spray device according to claim 4 or 5, **characterized in that** a sleeve body (5) formed rotationally symmetrical to the first axis of rotation (22) is accommodated in the outer tube (14), which sleeve body (5) has a longitudinal bore (24) extending along the first axis of rotation (22), which longitudinal bore (24) delimits the second fluid channel (48) at least in sections with an outer wall (49) of the inner shaft (15) .

7. Spray device according to claim 6, **characterized in that** the sleeve body (5) is provided with at least one second transverse bore (46), which is aligned transversely with respect to the first axis of rotation (22) and is connected in fluidic communication with the second fluid channel (48), which second transverse bore (46) is preferably arranged opposite the second inlet connection (44).

8. Spray device (50, 65) according to claim 6 or 7, **characterized in that** a rotating gear wheel (25), in particular designed as a bevel gear, is formed on an end face of the sleeve body (5).

9. Spray device according to one of the claims 4 to 8, **characterized in that** the coupling body (35) has a bearing socket (62) which is aligned coaxially with respect to the second axis of rotation (33) and on which the nozzle carrier (30) is rotatably mounted, the bearing socket (62) having a plurality of annular grooves (63, 64) which are aligned coaxially with respect to the second axis of rotation (33) and are designed to receive sealing means and/or bearing means.

10. Spray device according to one of the preceding claims, **characterized in that** a first spray nozzle (43) is accommodated in the first nozzle channel (41; 83) of the nozzle carrier (30; 72), and **in that** a second spray nozzle (56) is accommodated in the second nozzle channel (54; 84) of the nozzle carrier (30; 72), the first spray nozzle (43) having a smaller longitudinal extent and/or a smaller spray opening than the second spray nozzle (56).

## Revendications

1. Dispositif de pulvérisation (50, 65) pour pulvériser des fluides, avec une rampe de pulvérisation (3 ; 93), qui comprend un tube extérieur (14 ; 66), un arbre intérieur (15 ; 71) monté de manière mobile en rotation autour d'un premier axe de rotation (22 ; 69) dans le tube extérieur (14 ; 66) et un porte-buse (30 ; 72) couplé à l'arbre intérieur (15 ; 71), monté de manière mobile en rotation par rapport au tube extérieur (14), dans lequel un premier raccord d'entrée (23 ; 78) destiné à fournir un premier fluide à la rampe de pulvérisation (3 ; 93) et un deuxième raccord d'entrée (44 ; 79) destiné à fournir un deuxième fluide à la rampe de pulvérisation (3 ; 93) sont réalisés sur le tube extérieur (14), dans lequel le premier raccord d'entrée (23 ; 78) est relié en communication fluidique à un premier canal de fluide (16 ; 90) dans le tube extérieur (14 ; 66) et à un premier canal de buse (41 ; 83) dans le porte-buse (30 ; 72) et dans lequel le deuxième raccord d'entrée (44 ; 79) est relié en communication fluidique à un deuxième canal de fluide (48 ; 91) dans le tube extérieur (14 ; 66) et à un deuxième canal de buse (54 ; 84) dans le porte-buse (30 ; 72), **caractérisé en ce que** l'arbre intérieur (15) est pourvu d'au moins un premier alésage transversal (17) orienté de manière transversale par rapport au premier axe de rotation (22), qui est relié en communication fluidique au premier canal de fluide (16).

2. Dispositif de pulvérisation selon la revendication 1, **caractérisé en ce que** le premier canal de fluide (16) est réalisé en tant qu'alésage dans l'arbre intérieur (15).

3. Dispositif de pulvérisation selon la revendication 2, **caractérisé en ce que** le premier alésage transversal (17) est disposé en vis-à-vis par rapport au premier raccord d'entrée (23).

4. Dispositif de pulvérisation (50, 65) selon la revendication 1, 2 ou 3, **caractérisé en ce que** l'arbre intérieur (15) est relié de manière solidaire en rotation à un corps de couplage (35), et que le porte-buse (30) est monté de manière mobile en rotation autour d'un deuxième axe de rotation (33) sur le corps de couplage (35), dans lequel le premier axe de rotation (22) et le deuxième axe de rotation (33) forment un angle (60) entre 90 degrés et 180 degrés, ainsi qu'avec un système d'engrenage (25, 32), qui est réalisé pour le couplage en déplacement du porte-buse (30) au tube extérieur (14).

5. Dispositif de pulvérisation (50, 65) selon la revendication 4, **caractérisé en ce qu'**un premier canal de liaison (38) destiné à relier le premier canal de fluide (16) dans le tube extérieur (14) au premier canal de buse (41) du porte-buse (30) est réalisé dans le corps de couplage (35), et qu'un deuxième canal de liaison (58, 59) destiné à relier le deuxième canal de fluide (48) dans le tube extérieur (14) au deuxième canal de buse (54) du porte-buse (30) est réalisé dans le corps de couplage (35).

6. Dispositif de pulvérisation selon la revendication 4 ou 5, **caractérisé en ce qu'**est logé dans le tube extérieur (14) un corps de manchon (5) réalisé de manière symétrique en rotation par rapport au premier axe de rotation (22), qui présente un alésage longitudinal (24) s'étendant le long du premier axe de rotation (22), qui délimite le deuxième canal de fluide (48) au moins par endroits avec une paroi extérieure (49) de l'arbre intérieur (15).

7. Dispositif de pulvérisation selon la revendication 6, **caractérisé en ce que** le corps de manchon (5) est pourvu d'au moins un deuxième alésage transversal (46) disposé de préférence en vis-à-vis par rapport au deuxième raccord d'entrée (44), orienté de manière transversale par rapport au premier axe de rotation (22), qui est relié en communication fluidique au deuxième canal de fluide (48).

8. Dispositif de pulvérisation (50, 65) selon la revendication 6 ou 7, **caractérisé en ce qu'**une roue dentée (25) tournant, réalisée en particulier en tant que roue conique est réalisée sur une surface frontale du corps de manchon (5).

9. Dispositif de pulvérisation selon l'une quelconque des revendications 4 à 8,
**caractérisé en ce que** le corps de couplage (35) présente une tubulure de montage (62) orientée de manière coaxiale par rapport au deuxième axe de rotation (33), sur laquelle le porte-buse (30) est monté de manière mobile en rotation, dans lequel la tubulure de montage (62) présente plusieurs rainures annulaires (63, 64) orientées de manière coaxiale par rapport au deuxième axe de rotation (33), qui sont réalisées pour loger des moyens d'étanchéité et/ou des moyens de montage.

10. Dispositif de pulvérisation selon l'une quelconque des revendications précédentes, **caractérisé en ce qu'**une première buse de pulvérisation (43) est logée dans le premier canal de buse (41 ; 83) du porte-buse (30 ; 72), et qu'une deuxième buse de pulvérisation (56) est logée dans le deuxième canal de buse (54 ; 84) du porte-buse (30 ; 72), dans lequel la première buse de pulvérisation (43) présente une extension longitudinale inférieure et/ou une ouverture de pulvérisation plus petite que la deuxième buse de pulvérisation (56).
